# EUROPÄISCHE PATENTSCHRIFT

(11) **EP 2 359 994 B1**
(45) Veröffentlichungstag und Bekanntmachung des Hinweises auf die Patenterteilung: **21.03.2012**
(21) Anmeldenummer: 11000406.6
(22) Anmeldetag: 20.01.2011
(51) Int. Cl.: B26F 1/40, B26D 7/26

(54) **Vorrichtung zur Stanzbearbeitung von flächigen Substraten**
Device for die preparation for flat substrates
Dispositif de traitement par estampillage de substrats plats

(30) Priorität: 24.02.2010 DE 102010009033
(43) Veröffentlichungstag der Anmeldung: 24.08.2011
(73) Patentinhaber: Haff & Schneider GmbH & Co. OHG, 87484 Nesselwang (DE)
(72) Erfinder: Mörz, Fridolin, 87484 Nesselwang (DE)
(74) Vertreter: Munk, Ludwig

(56) Entgegenhaltungen:
- DE-A1- 19 841 471
- DE-A1-102007 012 640
- DE-A1-102008 011 051
- US-A- 4 462 291

## Beschreibung

Die Erfindung betrifft eine Vorrichtung zur Stanzbearbeitung von flächigen Substraten, insbesondere Verpackungsfolien, mit zwei in gegenseitigen Eingriff bringbaren Schneidorganen, von denen das eine Schneidorgan auf einem im Maschinengestell aufgenommenen Tragbalken anbringbar und gegenüber dem anderen, mittels einer Antriebseinrichtung reziprozierend bewegbaren Schneidorgan in Zustellrichtung einstellbar ist.

Die DE 198 41 471 A1 zeigt eine Folienstanze mit einem rahmenförmigen Maschinengestell und mit einem stationär und einem bewegbar angeordneten Schneidorgan. Um eine gegenseitige Einstellbarkeit der beiden Schneidorgane zu ermöglichen, besteht das Maschinengestell aus einem stationären Unterteil und einem verstellbar hierauf aufgenommenen Oberteil, das durch seitliche Stellspindeln gegenüber dem Unterteil verstellbar ist. Zur Durchführung einer Zustellbewegung muss hierbei daher das komplette Oberteil verstellt werden. Hierbei besteht die Gefahr von Parallelitätsabweichungen der beiden Schneidorgane. Die Folge einer fehlenden, exakten Parallelität der Schneidorgane ist jedoch ein rasanter Verschleiß und damit eine kurze Lebensdauer.

Die DE 10 2007 640 A1 zeigt eine Bogenstanz- und Prägemaschine, bei der die Einstellbarkeit in Zustellrichtung nicht dem stationären Schneidorgan, sondern dem reziprozierend angetriebenen Schneidorgan zugeordnet ist. Hierzu sind diesem Schneidorgan zwei Doppelexzenter zugeordnet, die jeweils aus einer zur Bewerkstelligung der reziprozierenden Bewegung rotierbaren Exzenterwelle und einer hierauf aufgenommenen, zur Bewerkstelligung einer Einstellbarkeit in Zustellrichtung verdrehbaren Exzenterbuchse bestehen. Jede Exzenterbuchse ist mit einem als Schneckenverzahnung ausgebildeten Zahnkranz versehen, der im Eingriff mit einer jeweils zugeordneten Schnecke ist, die jeweils auf einer zugeordneten, im Gestell gelagerten Schneckenwelle aufgenommen ist. Die Doppelexzenteranordnung unterliegt einem nicht vermeidbaren Verschleiß, was zu Ungenauigkeiten führt. Dasselbe gilt für die hier vorgesehenen Schneckengetriebe. Da jeder Exzenterbuchse eine eigene Schneckenwelle zugeordnet ist, ist zudem eine Synchronisierung der beiden Exzenterbuchsen bei der Durchführung einer Einstellbewegung schwierig, was zu Parallelitätsabweichungen führen kann. Diese bekannte Anordnung erweist sich daher als nicht genau und anwenderfreundlich genug.

Hiervon ausgehend ist es daher die Aufgabe der vorliegenden Erfindung, eine Vorrichtung eingangs erwähnter Art mit einfachen und kostengünstigen Mitteln so zu verbessern, dass eine gegenseitige Einstellung der beiden Schneidorgane unter Aufrechterhaltung einer exakten Parallelität gewährleistet ist.

Diese Aufgabe wird erfindungsgemäß dadurch gelöst, dass der dem einstellbaren Schneidorgan zugeordnete Tragbalken in Zustellrichtung beweglich auf dem Maschinengestell aufgenommen und durch mehrere, parallele Exzenterbolzen hierauf gelagert ist, die mittels einer mit einer Verschiebeeinrichtung zusammenwirkenden, als Zahnstange ausgebildeten Koppelstange drehschlüssig miteinander gekoppelt und synchron verdrehbar sind, wobei jedem Exzenterbolzen eine zu seiner Drehachse konzentrische, im Eingriff mit der Zahnstange stehende Verzahnung zugeordnet ist, und dass den Exzenterbolzen eine Blockiereinrichtung zugeordnet ist.

Die Verwendung einer als Zahnstange ausgebildeten Koppelstange, die mit der Verzahnung jedes Exzenterbolzens im Eingriff ist, gewährleistet eine exakte formschlüssige Kopplung und damit eine exakte synchrone Drehbewegung der als Lagerbolzen fungierenden Exzenterbolzen. Damit wird eine kippfreie Zustellbewegung des zugeordneten Tragbalkens und damit des hieran angebrachten Schneidorgans sichergestellt. Dieses bleibt dabei in jeder Position exakt parallel zu sich selbst und dementsprechend auch parallel zum gegenüberliegenden Schneidorgan. Mittels der erfindungsgemäßen Blockiereinrichtung wird sichergestellt, dass eine vorgenommene Einstellung beibehalten wird und eine unbeabsichtigte Änderung der Einstellung unterbleibt. Insgesamt wird daher eine hohe Genauigkeit gewährleistet, was in vorteilhafter Weise einen schonenden Betrieb und damit eine lange Lebensdauer der Werkzeuge sicherstellt. Gleichzeitig gewährleisten die als Lagerbolzen fungierenden Exzenterbolzen eine sehr stabile Lagerung des dem einstellbaren Schneidorgan zugeordneten Tragbalkens im Maschinengestell. Dieses kann dabei vorteilhaft als in sich geschlossener Rahmen mit fest miteinander verbundenen Teilen ausgebildet sein.

Vorteilhafte Ausgestaltungen und zweckmäßige Fortbildungen der übergeordneten Maßnahmen sind in den Unteransprüchen angegeben.

Zweckmäßig sind die Zahneingriffe der übergeordneten Vorrichtung spielfrei ausgebildet, was die Erzielung einer besonders hohen Genauigkeit unterstützt.

Eine weitere vorteilhafte Maßnahme kann darin bestehen, dass zwei Exzenterbolzen vorgesehen sind, die spiegelbildlich zur Mitte des zugeordneten Tragbalkens angeordnet sind. Dies gewährleistet eine statisch bestimmte Lagerung des Tragbalkens. Die Exzenterbolzen können dabei so platziert werden, dass eine Durchbiegung des Tragbalkens unter der Wirkung der Schnittkräfte weitestgehend unterbleibt.

In weiterer Fortbildung der übergeordneten Maßnahmen kann die der Zahnstange zugeordnete Verschiebeeinrichtung ein in die Zahnstange eingreifendes Antriebszahnrad aufweisen, das mit einem manuell betätigbaren Stellhebel drehschlüssig verbindbar ist. Dies ergibt einen einfachen und sinnfälligen Aufbau der der Zahnstange zugeordneten Verschiebeeinrichtung. Zweckmäßig kann der Stellhebel abnehmbar ausgebildet sein, wodurch einer unautorisierten Verstellung wirksam vorgebeugt werden kann. Eine weitere zweckmäßige Maßnahme kann darin bestehen, dem Stellhebel eine Skala zuzuordnen, auf der das eingestellte Zustellmaß ablesbar ist.

Zur weiteren Erhöhung der Sicherheit kann die Blockiereinrichtung zweckmäßig eine zum Eingriff mit einem verzahnten Element der den Exzenterbolzen zugeordneten Verdreheinrichtung bringbare Sperrzunge aufweisen, die mittels einer lösbaren Klemmeinrichtung am Maschinengestell- oder Tragbalken festlegbar ist. Auf diese Weise ist einer selbsttätigen bzw. ungewollten Verstellung der Exzenterbolzen wirksam vorgebeugt.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung näher entnehmbar.

In der nachstehend beschriebenen Zeichnung zeigen:
- Figur 1: eine Ansicht einer erfindungsgemäßen Folienstanze,
- Figur 2: einen Schnitt entlang der Linie II/II in Figur 1 und
- Figur 3: einen Schnitt entlang der Linie III/III in Figur 1.

Hauptanwendungsgebiet der Erfindung ist das Ausstanzen von Verpackungszuschnitten aus tiefgezogenen Kunststofffolien. Die Erfindung ist jedoch auf dieses Anwendungsgebiet nicht beschränkt, sondern kann beispielsweise auch in der Papier- oder Kartonverarbeitung Anwendung finden.

Die der Figur 1 zugrundeliegende Folienstanze besitzt ein Maschinengestell 1, das als in sich geschlossener Rahmen ausgebildet ist, der ein Fenster 2 zum Durchführen von zu bearbeitenden, flächigen Substraten 3, beispielsweise in Form einer Kunststofffolie, begrenzt. Das Maschinengestell 1 besitzt dementsprechend die seitlichen Rahmenschenkel bildende Säulen 4, die ober- und unterhalb des Fensters 2 durch Querstreben in Form von Platten 5 verbunden sind. Zweckmäßig sind dabei, wie die Figuren 2 und 3 erkennen lassen, jeweils zwei parallele, mit gegenseitigem Abstand angeordnete Platten 5 vorgesehen.

Zur Durchführung von Stanzschnitten ist ein Schneidwerk vorgesehen, das zwei in gegenseitigen Eingriff bringbare Schneidorgane 6, 7 enthält, von denen eines stationär angeordnet und das andere mittels einer Antriebseinrichtung reziprozierend bewegbar und an das stationäre Schneidorgan anstellbar ist. Im dargestellten Beispiel fungiert das obere Schneidorgan 6 als stationäres Schneidorgan und das untere Schneidorgan 7 als reziprozierend bewegbares, an das stationäre Schneidorgan 6 anstellbares Schneidorgan. Die beiden Schneidorgane 6, 7 sind als Wechselwerkzeuge ausgebildet und an einem jeweils zugeordneten Tragbalken 8 bzw. 9 wahlweise anbringbar. Der dem oberen, stationären Schneidorgan 6 zugeordnete Tragbalken 8 ist dabei als stationäres Bauteil in das Maschinengestell 1 eingebaut. Der Tragbalken 8 befindet sich dabei zweckmäßig zwischen den eine obere Querstrebe des Maschinengestells 1 bildenden Platten 5.

Der dem unteren, auf- und abbewegbaren Werkzeug 6 zugeordnete Tragbalken 9 ist als auf- und abbewegbar zwischen den eine untere Querstrebe des Maschinengestells 1 bildenden Platten 5 angeordneter Schlitten ausgebildet und mit einer Antriebseinrichtung zur Durchführung der erforderlichen Hubbewegung hier in Form eines Zylinder-Kolbenaggregats 10 verbunden. Eines der Schneidorgane, im dargestellten Beispiel das stationäre Schneidorgan 6, ist als Messeranordnung mit entsprechend der gewünschten Schnittkontur verlaufenden Messerkanten ausgebildet. Das gegenüberliegende Schneidorgan, hier das eine Hubbewegung ausführende Schneidorgan 7 kann als Amboss mit ebener Gegenfläche ausgebildet sein.

Zur Gewährleistung eines zuverlässigen Schnitts müssen die Schneidorgane 6, 7 so eingestellt werden, dass sie in der oberen Endstellung des eine Hubbewegung ausführenden Schneidorgans 7 zerstörungsfrei zusammenwirken, wobei eine exakte Parallelität der beiden Schneidorgane 6, 7 erforderlich ist. Dementsprechend ist eine entsprechende Zustellbewegung des stationären Schneidorgans 6 möglich. Hierzu ist der das stationäre Schneidorgan 6 aufnehmende Tragbalken 8 einstellbar im Maschinengestell 1 gelagert. Die Größenordnung der erforderlichen Zustellbewegung liegt maximal im Bereich von wenigen Millimetern und darunter. In der Regel beträgt die erforderliche Zustellbewegung nur einige Zehntel Millimeter.

Der einstellbare Tragbalken 8 ist durch als Exzenterbolzen 11 ausgebildete Lagerbolzen auf dem Maschinengestell 1 gelagert. Die Exzentrizität der Exzenterbolzen 11 genügt, um die erwünschte Zustellbarkeit zu gewährleisten. Zweckmäßig sind zwei parallele Exzenterbolzen 11 vorgesehen, die spiegelbildlich zur Mitte der Tragbalkenlänge angeordnet sind und deren Achsen um etwa 50 bis 70 % der Länge des Tragbalkens 8 voneinander distanziert sind. Auf diese Weise ergibt sich eine zuverlässige, weitestgehend durchbiegungsfreie Abstützung des Tragbalkens 8 auf dem Maschinengestell 1. Die Exzenterbolzen 11 besitzen jeweils, wie am besten aus Figur 2 erkennbar ist, zwei seitliche koaxiale Lagerzapfen 12 und einen mittleren Exzenterballen 13. Die Lagerzapfen 12 greifen in zugeordnete, miteinander fluchtende Lagerbohrungen, der eine obere Querstrebe des Maschinengestells 1 bildenden, voneinander distanzierten Platten 5 ein. Der Exzenterballen 13 greift in eine zugeordnete Bohrung des zwischen den Platten 5 mit entsprechendem Bewegungsfreiheitsgrad angeordneten Tragbalkens 8 ein.

Durch synchrones Drehen der Exzenterbolzen 11 wird der Tragbalken 8 und damit das hierauf aufgenommene Schneidorgan 6 parallel zu sich selbst verschoben, was die gewünschte Einstellbarkeit gegenüber dem gegenüberliegenden Schneidorgan 7 ermöglicht. Der mögliche Einstellweg wird dabei, wie oben schon erwähnt, durch die Exzentrizität des Exzenterballens 13 gegenüber den Lagerzapfen 12 begrenzt, was jedoch für die hier vorliegenden Zwecke ausreicht. Um eine synchrone Verdrehung aller dem Tragbalken 8 zugeordneten Exzenterbolzen 11 zu gewährleisten, sind diese mittels einer mit einer geeigneten Verschiebeeinrichtung zusammenwirkenden Koppelstange 14 drehschlüssig miteinander gekoppelt.

Die Koppelstange 14 ist im dargestellten Beispiel als Zahnstange ausgebildet, die im Bereich jedes Exzenterbolzens im Eingriff mit einer diesem zugeordneten, konzentrisch zu seiner Drehachse angeordneten Verzahnung ist Im dargestellten Beispiel ist jedem Exzenterbolzen 11 ein auf einem seiner Lagerzapfen 12 drehschlüssig fixiertes, beispielsweise aufgekeiltes Zahnrad 15 zugeordnet, das im Eingriff mit der Zahnstange 14 ist, wie die Figuren 1 und 2 erkennen lassen.

Zum Verschieben der hier durch eine Zahnstange 14 gebildeten Koppelstange ist, wie schon erwähnt, eine Verschiebeeinrichtung vorgesehen. Im dargestellten Beispiel ist hierzu, wie die Figuren 1 und 3 zeigen, ein im Eingriff mit der Zahnstange 14 stehendes Antriebszahnrad 16 vorgesehen, das auf einer Nabe 17 drehschlüssig befestigt ist, die auf einem auf dem Tragbalken 8 fixierten Lagerbolzen 18 drehbar aufgenommen ist und die benachbarte Platte 5 durchgreift. Die Nabe 17 ist im Bereich ihres äußeren, über die Platte 5 vorstehenden Endes mit einem Mehrkant versehen, auf den ein Schwenkhebel 19 aufsteckbar ist Der Schwenkhebel 19 ist abnehmbar und wird zweckmäßig so aufbewahrt, dass nur eine Benutzung durch autorisiertes Personal möglich ist. Zweckmäßig kann dem Schwenkhebel 19, wie Figur 1 anschaulich zeigt, eine Skala 20 zugeordnet sein, auf der das eingestellte Zustellmaß ablesbar ist.

Um eine ungewollte, selbsttätige Verstellung des eingestellten Tragbalkens 8 während des Betriebs zu vermeiden, ist die dem Tragbalken 8 zugeordnete Einstelleinrichtung mit einer Blockiereinrichtung versehen. Diese enthält, wie die Figuren 1 und 2 zeigen, eine mit einem verzahnten Element der Einstelleinrichtung, hier mit einem der Zahnräder 15, zum Eingriff bringbare, verzahnte Sperrzunge 21, die mittels einer Klemmeinrichtung am Tragbalken 8 festlegbar ist. Die Klemmeinrichtung enthält im dargestellten Beispiel einen auf den Tragbalken 8 fixierten, die Sperrzunge 21 durchgreifenden Gewindeschaft 22, auf den eine die benachbarte Platte 5 durchgreifende, von außen zugängliche Klemmmutter 23 aufschraubbar ist. Die Blockiereinrichtung ist in jedem Fall so aufgebaut, dass eine stufenlose und spielfreie Blockierung möglich ist.

Die Zahnstange 14, die Zahnräder 15, das Antriebszahnrad 16 sowie die Sperrzunge 21 sind durch die jeweils zugeordnete benachbarte Platte 5 des Maschinengestells 1 abgedeckt. Der Tragbalken 8 ist, wie am besten aus Figur 1 erkennbar ist, auf der den vorstehend genannten Elementen zugeordneten Seite mit einer seitlichen Ausnehmung 24 versehen, die den genannten Elementen zugeordnete Nischen aufweist. Die Ausnehmungstiefe entspricht der Dicke der genannten Elemente, so dass die diese abdeckende Platte 5 bündig am Tragbalken 8 anliegen kann, wodurch dieser eine zuverlässige Führung hat. Zur Erzielung einer hohen Genauigkeit ist die der Exzenterbolzen zugeordnete Verdreheinrichtung und Sperreinrichtung frei von innerem Spiel ausgebildet. Dementsprechend sind die beteiligten Zahnpaarungen spielfrei gestaltet.

Vorstehend ist zwar ein bevorzugtes Ausführungsbeispiel der Erfindung näher erläutert, ohne dass jedoch hiermit eine Beschränkung verbunden sein soll. Vielmehr stehen dem Fachmann eine Reihe von Möglichkeiten zur Verfügung, um den allgemeinen Gedanken der Erfindung an die Verhältnisse des Einzelfalls anzupassen.

## Patentansprüche

1. Vorrichtung zur Stanzbearbeitung von flächigen Substraten, insbesondere Verpackungsfolien, mit zwei in gegenseitigen Eingriff bringbaren Schneidorganen (6, 7), von denen das eine Schneidorgan (6) auf einem im Maschinengestell (1) aufgenommenen Tragbalken (8) anbringbar und gegenüber dem anderen Schneidorgan (7), das mittels einer Antriebseinrichtung (10) reziprozierend bewegbar ist, in Zustellrichtung einstellbar ist, **dadurch gekennzeichnet, dass** der dem einstellbaren Schneidorgan (6) zugeordnete Tragbalken (8) in Zustellrichtung beweglich auf dem Maschinengestell (1) aufgenommen und durch mehrere, parallele Exzenterbolzen (11) hierauf gelagert ist, die mittels einer mit einer Verschiebeeinrichtung zusammenwirkenden, als Zahnstange (14) ausgebildeten Koppelstange drehschlüssig miteinander gekoppelt und synchron verdrehbar sind, wobei jedem Exzenterbolzen (11) eine zu seiner Drehachse konzentrische, im Eingriff mit der Zahnstange (14) stehende Verzahnung zugeordnet ist, und dass den Exzenterbolzen (11) eine Blockiereinrichtung zugeordnet ist.

2. Vorrichtung nach Anspruch 1, **dadurch gekennzeichnet, dass** die Zahneingriffe von Zahnstange (14) und zugeordneter Verzahnung der Exzenterbolzen (11) spielfrei ausgebildet ist.

3. Vorrichtung nach einem der vorhergehenden Ansprüche, **dadurch gekennzeichnet, dass** zwei Exzenterbolzen (11) vorgesehen sind, die spiegelbildlich zur Mitte des zugeordneten Tragbalkens (8) angeordnet und um 50 bis 70 % der Länge des Tragbalkens (8) voneinander distanziert sind.

4. Vorrichtung nach einem der vorhergehenden Ansprüche, **dadurch gekennzeichnet, dass** das Maschinengestell (1) den Tragbalken (8) zwischen sich aufnehmende Platten (5) aufweist und dass die Exzenterbolzen (11) jeweils zwei seitliche, in miteinander fluchtende Bohrungen der Platten (5) eingreifende Lagerzapfen (12) und einen zwischen diesen vorgesehenen, in eine zugeordnete Bohrung des Tragbalkens (8) eingreifenden Exzenterballen (13) aufweisen.

5. Vorrichtung nach einem der vorhergehenden Ansprüche, **dadurch gekennzeichnet, dass** die den Exzenterbolzen (11) zugeordnete Verzahnung als drehfest mit dem zugeordneten Exzenterbolzen (11) verbundenes Zahnrad (15) ausgebildet ist.

6. Vorrichtung nach einem der vorhergehenden Ansprüche, **dadurch gekennzeichnet, dass** die der Zahnstange (14) zugeordnete Verschiebeeinrichtung ein in die Zahnstange (14) eingreifendes Antriebszahnrad (16) aufweist, das mit einem manuell betätigbaren Stellhebel (19) drehschlüssig verbindbar ist, dem vorzugsweise eine Skala (20) zugeordnet ist.

7. Vorrichtung nach Anspruch 6, **dadurch gekennzeichnet, dass** das Antriebszahnrad (16) mit einer Nabe (17) versehen ist, die auf einem im Tragbalken (8) befestigten Lagerstift (18) gelagert und von außen zugänglich ist und mit dem vorzugsweise abnehmbar ausgebildeten Stellhebel (19) in Eingriff bringbar ist.

8. Vorrichtung nach einem der vorhergehenden Ansprüche, **dadurch gekennzeichnet, dass** die Blockiereinrichtung eine zum Eingriff mit einem verzahnten Element der den Exzenterbolzen (11) zugeordneten Verdreheinrichtung bringbare Spenzunge (21) aufweist, die mittels einer lösbaren Klemmeinrichtung am Maschinengestell (1) und/oder Tragbalken (8) festlegbar ist

9. Vorrichtung nach einem der vorhergehenden Ansprüche, **dadurch gekennzeichnet, dass** die den Exzenterbolzen (11) zugeordnete Koppelstange sowie die Elemente der dieser zugeordneten Verschiebeeinrichtung sowie die Elemente der den Exzenterbolzen (11) zugeordneten Blockiereinrichtung in eine angepasste, seitliche Ausnehmung (24) des Tragbalkens (8) eingelegt und von einer Platte (5) des Maschinengestells (1) abgedeckt sind.

## Claims

1. A device for die punching of flat substrates, in particular of packaging film or sheeting, comprising two cutting elements (6, 7) which can be moved into mutual engagement, of which the cutting element (6) is attachable to a support beam (8) received in the machine frame (1) and adjustable in feed direction relative to the other cutting element (7) which latter is movable in a reciprocating manner by means of a drive device (10), **characterised in that** the support beam (8) associated with the adjustable cutting element (6) is received by the machine frame (1) in such a manner that it is movable in feed direction, and held thereon by several parallel eccentric bolts (11) which by means of a coupling rod acting together with a sliding device and designed as a toothed rack (14) are interconnected with one another for positively controlled synchronous rotary movement, with each eccentric bolt (11) being associated with gear teeth which are concentric relative to their axis of rotation and are in engagement with the toothed rack (14), and further that the eccentric bolts (11) are associated with a locking device.

2. A device in accordance with Claim 1, **characterised in that** the toothed rack (14) and the associated gear teeth of the eccentric bolts (11) are designed in such a manner that they are in play-free engagement.

3. A device in accordance with any of the preceding Claims, **characterised in that** provision is made for two eccentric bolts (11) to be arranged mirror-inverted relative to the centre of the associated support beam (8) and are spaced from one another at a distance of 50 to 70 per cent of the length of the support beam (8).

4. A device in accordance with any of the preceding Claims, **characterised in that** the machine frame (1) comprises two plates (5) between which the support beam (8) is received, and that each of the eccentric bolts (11) comprises two lateral bearing pins (12) engaging mutually aligned bores in the plates (5), and that between such lateral bearing pins provision is made for an eccentric middle portion (13) engaging an associated bore in the support beam (8).

5. A device in accordance with any of the preceding Claims, **characterised in that** the gear teeth associated with the eccentric bolt (11) are designed as a gear wheel (15) firmly and non-rotatably connected with the associated eccentric bolt (11).

6. A device in accordance with any of the preceding Claims, **characterised in that** the sliding device associated with the toothed rack (14) comprises a drive gear (16) engaging the toothed rack (14), such drive gear (16) being connectable for positively controlled rotary movement by means of a manually controllable adjusting lever (19) which is preferably associated with a scale (20).

7. A device in accordance with Claim 6, **characterised in that** the drive gear (16) is provided with a hub (17) held on a support pin (18) which is attached to the support beam (8), which hub is accessible from the outside and can be moved into engagement with the adjusting lever (19) which is preferably removable.

8. A device in accordance with any of the preceding Claims, **characterised in that** the locking device comprises a retaining tongue (21) which can be moved into engagement with a toothed element of the rotary adjustment mechanism associated with the eccentric bolts (11), such retaining tongue being attachable to the machine frame (1) and/or the support beam (8) by means of a releasable clamping device.

9. A device in accordance with any of the preceding Claims, **characterised in that** the coupling rod associated with the eccentric bolts (11) as well as the elements of the sliding device associated with the coupling rod, as well as the elements of the locking device associated with the eccentric bolts (11) are placed in a suitably size-adapted lateral recess (24) of the support beam (8) and covered by a plate (5) of the machine frame (1).

## Revendications

1. Dispositif d'usinage par découpage de substrats plats, en particulier de feuilles d'emballage, comprenant deux organes de coupe (6, 7) qui sont aptes à être mis en prise mutuelle et dont un organe de coupe (6) peut être monté sur une poutre porteuse (8) reçue dans le bâti de machine (1) et peut être réglé dans la direction d'avance par rapport à l'autre organe de coupe (7) qui est déplaçable de manière réciproque au moyen d'un dispositif d'entraînement (10), **caractérisé par le fait que** ladite poutre porteuse (8) associée à l'organe de coupe (6) réglable est reçue sur le bâti de machine (1) de manière à être mobile dans la direction d'avance et est logée sur celui-ci par une pluralité de boulons excentriques parallèles (11) qui, par le biais d'une barre de couplage réalisée en tant que crémaillère (14) et agissant de concert avec un dispositif de déplacement, sont couplés entre eux en rotation et peuvent être tournés en synchronisme, à chacun des boulons excentriques (11) étant associée une denture concentrique à son axe de rotation et en prise avec ladite crémaillère (14), et qu'un dispositif de blocage est associé aux boulons excentriques (11).

2. Dispositif selon la revendication 1, **caractérisé par le fait que** les engrènements entre ladite crémaillère (14) et la denture associée des boulons excentriques (11) sont réalisés de manière à être exempts de jeu.

3. Dispositif selon l'une quelconque des revendications précédentes, **caractérisé par le fait que** deux boulons excentriques (11) sont prévus qui sont disposés de manière réfléchie par rapport au milieu de la poutre porteuse (8) associée et qui sont distants l'un de l'autre d'une distance comprise entre 50 et 70 % de la longueur de la poutre porteuse (8).

4. Dispositif selon l'une quelconque des revendications précédentes, **caractérisé par le fait que** le bâti de machine (1) comprend des plaques (5) recevant entre elles ladite poutre porteuse (8) et que lesdits boulons excentriques (11) présentent chacun deux tourillons latéraux (12) qui s'engagent dans des trous des plaques (5) alignés l'un avec l'autre, ainsi qu'une saillie excentrique (13) qui est prévue entre ceux-ci et s'engage dans un trou associé de la poutre porteuse (8).

5. Dispositif selon l'une quelconque des revendications précédentes, **caractérisé par le fait que** la denture associée aux boulons excentriques (11) est réalisée sous forme d'une roue dentée (15) solidaire en rotation du boulon excentrique (11) associé.

6. Dispositif selon l'une quelconque des revendications précédentes, **caractérisé par le fait que** le dispositif de déplacement associé à ladite crémaillère (14) présente une roue dentée motrice (16) qui s'engrène dans la crémaillère (14) et qui peut être reliée en rotation à un levier de réglage (19) qui peut être actionné manuellement et auquel, de préférence, est associée une échelle (20).

7. Dispositif selon la revendication 6, **caractérisé par le fait que** ladite roue dentée motrice (16) est pourvue d'un moyeu (17) qui est logé sur une goupille de logement (18) fixée dans ladite poutre porteuse (8) et est accessible de l'extérieur et qui peut être mis en prise avec ledit levier de réglage (19) réalisé de préférence de manière amovible.

8. Dispositif selon l'une quelconque des revendications précédentes, **caractérisé par le fait que** ledit dispositif de blocage comprend une languette d'arrêt (21) qui peut être mise en prise avec un élément denté du dispositif de rotation associé aux boulons excentriques (11) et qui peut être fixée sur le bâti de machine (1) et/ou sur la poutre porteuse (8) au moyen d'un dispositif de serrage apte à être desserré.

9. Dispositif selon l'une quelconque des revendications précédentes, **caractérisé par le fait que** la barre de couplage associée aux boulons excentriques (11) ainsi que les éléments du dispositif de déplacement associé à celle-ci ainsi que les éléments du dispositif de blocage associé aux boulons excentriques (11) sont placés dans un évidement latéral adapté (24) de la poutre porteuse (8) et sont recouverts d'une plaque (5) du bâti de machine (1).
